# FASCICULE DE BREVET EUROPEEN

(11) **EP 0 260 163 B1**
(45) Date de publication et mention de la délivrance du brevet: **20.09.1989**
(21) Numéro de dépôt: 87401741.1
(22) Date de dépôt: 24.07.1987
(51) Int. Cl.: E04C 5/12

(54) **Perfectionnements aux dispositifs d'ancrage des armatures tendues**
Verankerungsvorrichtung für Spannbewehrungen
Anchorage for stressed reinforcements

(30) Priorité: 31.07.1986 FR 8611140
(43) Date de publication de la demande: 16.03.1988
(73) Titulaire: FREYSSINET INTERNATIONAL (STUP), F-78140 Velizy Villacoublay (FR)
(72) Inventeur: Jartoux, Pierre, F-28230 Epernon (FR)
(74) Mandataire: Behaghel, Pierre

(56) Documents cités:
- DE-A- 2 550 137
- FR-A- 2 069 424
- FR-A- 2 516 573
- GB-A- 895 519
- US-A- 3 163 904

## Description

L'invention concerne les dispositifs d'ancrage des armatures tendues et plus particulièrement ceux, de ces dispositifs, qui comprennent un mors annulaire fendu longitudinalement présentant une surface cylindrique intérieure rugueuse, notamment striée, et une surface latérale extérieure d'allure tronconique, mors qui entoure une extrémité de l'armature à ancrer et qui coopère avec un logement complémentaire évidé dans une pièce rigide d'ancrage, ce logement étant dimensionné de façon telle qu'il entoure jointivement la totalité de l'extrémité effilée du mors.

Elle concerne plus particulièrement le cas où l'armature à ancrer est sujette à des variations chroniques de tension et donc d'allongement, comme c'est le cas pour les haubans qui supportent les tabliers des ponts suspendus.

Dans ce qui suit, on désignera les armatures considérées par le mot câbles, dans un but de simplification et à titre nullement limitatif, les armatures en question étant généralement constituées par des câbles ou torons composés de plusieurs fils torsadés, mais pouvant également être constituées différemment, par exemple par des barres.

Dans les modes de réalisation actuels des dispositifs d'ancrage du genre ci-dessus, le mors est pratiquement indéformable et les variations d'allongement du câble se traduisent par des déplacements relatifs entre la face rugueuse intérieure de l'extrémité la plus mince du mors et le tronçon de câble entouré par cette extrémité.

Ces déplacements relatifs sont des sources d'usure dudit tronçon.

Cette usure a pour effet d'arracher dudit tronçon de très petites particules de métal (en général du fer) qui s'oxydent rapidement et gonflent de ce fait: en migrant ensuite dans les joints de grain de la structure métallique constitutive du tronçon de câble, ces particules d'oxyde grossies exercent un effet de coin capable de faire éclater cette structure et donc de créer des fissures dans le câble, voire même de rompre celui-ci.

L'invention a pour but, surtout, de remédier à cet inconvénient.

A cet effet les mors tronconiques fendus selon l'invention sont choisis parmi ceux pour lesquels le demi-angle au sommet de la surface latérale extérieure, d'allure tronconique, de l'extrémité effilée est inférieur à 10_{°} (voir par exemple le document US-A 3 163 904) et ils sont caractérisés en ce que l'épaisseur radiale E de la tranche terminale annulaire de ladite extrémité effilée est inférieure ou égale au 1/10ème du rayon intérieur R de cette extrémité.

Dans des modes de réalisation avantageux, on a recours en outre à l'une et/ou à l'autre des dispositions suivantes:
- le demi-angle au sommet de la surface latérale extérieure, d'allure tronconique, de l'extrémité effilée du mors est de l'ordre de 5 à 6_{°},
- le demi-angle au sommet selon l'alinéa précédent décroît et tend vers zéro en direction de la tranche terminale de l'extrémité effilée,
- la longueur du mors est supérieure à 30 fois l'épaisseur radiale E ci-dessus,
- la portion de la face interne, du logement recevant le mors, qui entoure l'extrémité effilée de ce mors et est appliquée jointivement contre cette extrémité, est polie,
- un lubrifiant est interposé entre l'extrémité effilée du mors et la face en regard du logement avec laquelle cette extrémité coopère.

L'invention comprend, mises à part ces . dispositions principales, certaines autres dispositions qui s'utilisent de préférence en même temps et dont il sera plus explicitement question ci-après.

Dans ce qui suit, l'on va décrire un mode de réalisation préféré de l'invention en se référant au dessin ci-annexé d'une manière bien entendu non limitative.

Les figures 1 et 2, de ce dessin, montrent respectivement en coupe axiale et en coupe transversale selon II-II, figure 1, un dispositif d'ancrage de câble établi selon l'invention.

D'une façon connue en soi, le câble 1 est ici composé de fils d'acier 2 torsadés et le dispositif d'ancrage comprend un mors fendu 3 d'allure tronconique propre à entourer jointivement ce câble et introduit dans un logement complémentaire 4 lui-même évidé dans une plaque rigide d'ancrage 5.

Le mors fendu est composé de trois clavettes identiques 6 formant par leur juxtaposition latérale une bague dont la surface intérieure est cylindrique de révolution et dont la surface extérieure présente une allure tronconique de révolution.

La face cylindrique intérieure du mors est rendue rugueuse par formation de filets ou stries 7 ou par collage de grains abrasifs.

Si l'extrémité effilée du mors est relativement épaisse, savoir de l'ordre de 2 mm ou davantage comme dans les réalisations connues, cette extrémité n'est pas déformable.

Si alors le câble est soumis à des tensions variables, c'est-à-dire à des déformations longitudinales alternatives, comme c'est le cas par exemple pour les haubans supportant les tabliers des ponts suspendus, l'expérience montre qu'il y a risque de fissure ou même de rupture du câble au niveau de l'extrémité effilée du mors.

En effet, si l'amplitude des déformations longitudinales du câble est nulle au niveau de la grande base du mors, où l'ancrage dans la pièce rigide 5 est totalement assuré, elle est au contraire maximum au niveau de la petite base du mors, vu qu'au-delà de cette petite base la liberté de déformation du câble n'est aucunement entravée.

Lorsque les clavettes ne sont pas déformables même à leurs extrémités effilées, on observe obligatoirement audit niveau de la petite base du mors des glissements avec frottement entre le câble et les clavettes, susceptibles d'arracher du câble des molécules de métal, lesquelles s'oxydent, gonflent et risquent de faire éclater la structure métallique environnante par pénétration dans les joints de grain de la structure métallique du câble selon un effet comparable à celui des coins de bois gonflés par de l'eau.

Pour remédier à cet inconvénient, selon l'invention, on donne à l'extrémité effilée du mors une très grande minceur tout en solidarisant intimement cette extrémité avec le câble.

Il résulte de cette double caractéristique que d'une part l'extrémité effilée considérée est déformable longitudinalement et que, d'autre part, elle est effectivement déformée longitudinalement lorsque le câble l'est.

Les glissements générateurs de frottement et d'usure qui étaient observés précédemment entre le câble 1 et les clavettes 6 ne se produisent donc plus et sont remplacés par des glissements entre les clavettes 6 et leur logement 4.

Or à l'interface logement-clavette, désignée par la référence ₉ sur la figure 1, les glissements peuvent intervenir sans dommage, les faces en contact étant alors toutes les deux lisses et aucun inconvénient ne résultant de leurs déplacements relatifs.

Pour réduire au maximum les risques de frottement à cette interface g, il peut être avantageux :
- de polir la face interne du logement 4, ou tout au moins de sa portion qui entoure l'extrémité effilée du mors,
- et même d'interposer un lubrifiant entre ladite face ou extrémité et le mors qui coagit avec elle.

La grande minceur de l'extrémité effilée du mors est définie comme suit.

D'une part l'épaisseur E de la tranche terminale anulaire de cette extrémité est au plus égale au 1/10ème du rayon intérieur R de cette tranche.

A titre d'exemple, si le rayon R est de l'ordre de 8 mm, l'épaisseur E est comprise entre 0,5 et 0,8 mm.

D'autre part le demi-angle au sommet A de la surface latérale de révolution d'allure tronconique qui délimite extérieurement l'extrémité effilée du mors est inférieur à 10_{°}.

Ce demi-angle A est de préférence de l'ordre de 5,5_{°}.

Quant à l'application radiale intime de chaque extrémité effilée de clavette contre le câble, elle est assurée par un emprisonnement serré de cette extrémité entre le logement 4 du mors et ledit câble 1.

En d'autres termes, ladite extrémité ne fait pas saillie axialement hors de la plaque d'ancrage 5 : sa tranche terminale se trouve au contraire à l'intérieur de cette plaque.

Pour accroître encore ce double effet de minceur et de serrage radial de l'extrémité effilée du mors contre le câble, on peut envisager des variantes selon lesquelles le demi-angle au sommet A de la surface latérale extérieure de cette extrémité effilée deviendrait quasiment nul, cette surface n'ayant plus alors une forme rigoureusement tronconique mais une forme de révolution se rapprochant d'un cylindre et dont la génératrice s'étendrait selon un arc d'hyperbole admettant une asymptote parallèle à l'axe du mors.

Dans les modes de réalisation préférés, les clavettes 6 sont non seulement très minces, mais aussi relativement longues : leur longueur L est en général supérieure à 30 fois l'épaisseur E de la tranche terminale de leur extrémité effilée telle que définie ci-dessus.

A titre d'exemple purement illustratif, on indique que, dans une réalisation ayant donné toute satisfaction, le mors était composé de trois clavettes identiques pour lesquelles les dimensions E, R et L ci-dessus étaient respectivement de 0,7 mm, 8 mm et 45 mm.

Le diamètre extérieur de la plus grande base du mors était de 27 mm et les stries 7 avaient un pas de 0,5 mm et une profondeur de 0,3 mm.

En suite de quoi, et quel que soit le mode de réalisation adopté, on obtient finalement des dispositifs d'ancrage de câbles dont la constitution résulte suffisamment de ce qui précède.

Ces dispositifs présentent sur ceux antérieurement connus l'important avantage d'accroître considérablement la durée de vie ou résistance à la "fatigue" des câbles ancrés par eux lorsque ceux-ci sont soumis à des effets dynamiques, c'est-à-dire variables, du fait que le mouvement relatif entre chaque câble et la pièce d'ancrage correspondante est transféré de l'interface rugueuse câble-extrémités effilées des clavettes à l'interface lisse extrémités effilées des clavettes-logement de ces extrémités, transfert rendu possible par la très grande minceur donnée auxdites extrémités effilées, combinée au serrage intime de ces dernières contre le câble et à l'état rugueux de la face interne desdites extrémités, lesquelles sont donc solidarisées intimement avec la portion de câble qu'elles entourent.

Comme il va de soi, et comme il résulte d'ailleurs déjà de ce qui précède, l'invention ne se limite nullement à ceux de ses modes d'application et de réalisation qui ont été plus spécialement envisagés ; elle embrasse notamment les variantes où le nombre des fentes prévues dans chaque mors, nombre déterminant celui des clavettes constitutives du mors, serait différent de trois et par exemple égal à un, deux ou quatre.

## Revendications

1. Dispositif d'ancrage pour câble tendu (1), qui comprend un mors (3) fendu longitudinalement présentant une surface cylindrique intérieure rugueuse (7), notamment striée, et une surface latérale extérieure d'allure tronconique, mors qui entoure une extrémité du câble et qui coopère avec un logement complémentaire (4) évidé dans une pièce rigide (5), ce logement étant dimensionné de façon telle qu'il entoure jointivement la totalité de l'extrémité effilée du mors, le demi-angle au sommet (A) de la surface latérale extérieure, d'allure tronconique, de l'extrémité effilée du mors étant inférieur à 10_{°}, caractérisé en ce que l'épaisseur radiale (E) de la tranche terminale annulaire de ladite extrémité effilée est inférieure ou égale au 1/10ème du rayon intérieur (R) de cette extrémité.

2. Dispositif d'ancrage selon la revendication 1, caractérisé en ce que le demi-angle au sommet (A) de la surface latérale extérieure, d'allure tronconique, de l'extrémité effilée du mors est de l'ordre de 5_{°}.

3. Dispositif d'ancrage selon la revendication 1, caractérisé en ce que le demi-angle au sommet (A) de la surface latérale extérieure de l'extrémité effilée du mors (3) décroit et tend vers zéro en direction de la tranche terminale de cette extrémité.

4. Dispositif d'ancrage selon l'une quelconque des précédentes revendications, caractérisé en ce que la longueur du mors est supérieure à 30 fois l'epaisseur de la tranche terminale de son extrémité effilée.

5. Dispositif d'ancrage selon l'une quelconque des précédentes revendications, caractérisé en ce que la portion de la face interne, du logement (4) recevant le mors (3), qui entoure l'extrémité effilée de ce mors et est appliquée jointivement contre cette extrémité, est polie.

6. Dispositif d'ancrage selon la revendication 5, caractérisé en ce qu'un lubrifiant est interposé entre l'extrémité effilée du mors (3) et la face en regard du logement (4) avec laquelle cette extrémité coopère.

7. Dispositif d'ancrage selon l'une quelconque des précédentes revendications, caractérisé en ce que le rayon intérieur (R) de la tranche terminale de l'extrémité effilée du mors est de l'ordre de 8 mm et en ce que l'épaisseur (E) de cette tranche est de l'ordre de 0,6 à 0,8 mm.

8. Mors compris dans un dispositif d'ancrage selon l'une quelconque des précédentes revendications, pour lequel le demi-angle au sommet (A) de la surface latérale extérieure, d'allure tronconique, de l'extrémité effilée est inférieur à 10_{°}, caractérisé en ce que l'épaisseur radiale (E) de la tranche terminale annulaire de ladite extrémité effilée est inférieure ou égale au 1/10ème du rayon intérieur (R) de cette extrémité.

9. Mors selon la revendication 8, caractérisé en ce que le demi-angle au sommet (A) de la surface latérale extérieure de son extrémité effilée décroit et tend vers zéro en direction de la tranche terminale de cette extrémité.

10. Mors selon l'une quelconque des revendications 8 et 9, caractérisé en ce que sa longueur est supérieure à 30 fois l'épaisseur de la tranche terminale de son extrémité effilée.

## Claims

1. Anchoring device for a tensioned cable (1), which comprises a longitudinally split jaw (3) having a rough inner cylindrical surface (7), particularly striated, and an outer lateral surface of frustoconic shape, which jaw surrounds one end of the cable and which cooperates with a complementary housing (4) hollowed in a rigid part (5), this housing being dimensioned so that it surrounds contiguously the totality of the tapered end of the jaw, the half-angle (A) at the apex of the outer lateral surface, of frustoconic shape, of the tapered end of the jaw being less than 10°, characterized in that the radial thickness (E) of the annular terminal section of said tapered end is less than or equal to 1/10 of the inner radius (R) of this end.

2. Anchoring device according to claim 1, characterized in that the half-angle (A) at the apex of the outer lateral surface, of frustoconic shape, of the tapered end of the jaw is of the order of 5_{°}.

3. Anchoring device according to claim 1, characterized in that the half-angle (A) at the apex of the outer lateral surface of the tapered end of the jaw (3) decreases and tends towards zero in the direction of the terminal section of this end.

4. Anchoring device according to any one of the preceding claims, characterized in that the length of the jaw is greater than 30 times the thickness of the terminal section of its tapered end.

5. Anchoring device according to any one of the preceding claims, characterized in that the inner surface, of the housing (4) receiving the jaw (3), which surrounds the tapered end of this jaw and is applied contiguously against this end, is polished.

6. Anchoring device according to claim 5, characterized in that a lubricant is interposed between the tapered end of the jaw (3) and the opposite surface of the housing (4) with which said end cooperates.

7. Anchoring device according to any one of the preceding claims, characterized in that the inner radius (R) of the terminal section of the tapered end of the jaw is of the order of 8 mm and in that the thickness (E) of this section is of the order of 0.6 to 0.8 mm.

8. Jaw comprised in an anchoring device according to any one of the preceding claims, for which the half-angle (A) at the apex of the outer lateral surface, of frustoconic shape, of the tapered end is less than 10_{°}, characterized in that the radial thickness (E) of the annular terminal section of said tapered end is less than or equal to 1/10 of the inner radius (R) of said end.

9. Jaw according to claim 8, characterized in that the half-angle (A) at the apex of the outer lateral surface of its tapered end decreases and tends towards zero in the direction of the terminal section of said end.

10. Jaw according to any one of claims 8 and 9, characterized in that its length is greater than 30 times the thickness of the terminal section of its tapered end.

## Patentansprüche

1. Verankerungsvorrichtung für Spannkabel (1), die eine Spannbacke (3) aufweist, welche in der Längsrichtung geschlitzt ist und eine rauhe, insbesondere gerillte zylindrische Innenfläche (7) sowie eine äußere Seitenfläche mit kegelstumpfförmiger Gestalt aufweist, wobei die Spannbacke ein Ende des Kabels umgibt und mit einem komplementären Sitz (4) zusammenwirkt, der in einem starren Teil (5) ausgenommen ist, wobei der Sitz so dimensioniert ist, daß er die Gesamtheit des verjüngten Endes der Spannbacke in Anlage an diesem umgibt, wobei der halbe Scheitelwinkel (A) der kegelstumpfförmige Gestalt aufweisenden äußeren Seitenfläche des verjüngten Endes der Spannbacke weniger als 10_{°} beträgt, dadurch gekennzeichnet, daß die radiale Dicke (E) des ringförmigen Endabschnittes des verjüngten Endes kleiner oder gleich 1/10 des Innenradius (R) dieses Endes ist.

2. Verankerungsvorrichtung nach Anspruch 1, dadurch gekennzeichnet, daß der halbe Scheitelwinkel (A) der kegelstumpfförmige Gestalt aufweisenden äußeren Seitenfläche des verjüngten Endes der Spannbacke in der Größenordnung von 5_{°} liegt.

3. Verankerungsvorrichtung nach Anspruch 1, dadurch gekennzeichnet, daß der halbe Scheitelwinkel (A) der äußeren Seitenfläche des verjüngten Endes der Spannbacke (3) in Richtung des Endabschnittes dieses Endes abnimmt und gegen Null strebt.

4. Verankerungsvorrichtung nach einem der vorhergehenden Ansprüche, dadurch gekennzeichnet, daß die Länge der Spannbacke größer als das 30-fache der Dicke des Endabschnittes ihres verjüngten Endes ist.

5. Verankerungsvorrichtung nach einem der vorhergehenden Ansprüche, dadurch gekennzeichnet, daß der Abschnitt der Innenseite des die Spannbacke (3) aufnehmenden Sitzes (4), welcher das verjüngte Ende der Spannbacke umgibt und gegen dieses Ende anliegt, poliert ist.

6. Verankerungsvorrichtung nach Anspruch 5, dadurch gekennzeichnet, daß ein Schmiermittel zwischen dem verjüngten Ende der Spannbacke (3) und der gegenüberliegenden Seite des mit diesem Ende zusammenwirkenden Sitzes (4) eingeschaltet ist.

7. Verankerungsvorrichtung nach einem der vorhergehenden Ansprüche, dadurch gekennzeichnet, daß der Innenradius (R) des Endabschnittes des verjüngten Endes der Spannbacke in der Größenordnung von 8 mm liegt und daß die Dicke (E) dieses Abschnittes in der Größenordnung von 0,6 bis 0,8 mm liegt.

8. Spannbacke für eine Verankerungsvorrichtung nach einem der vorhergehenden Ansprüche, bei welcher der halbe Scheitelwinkel (A) der kegelstumpfförmige Gestalt aufweisenden äußeren Seitenfläche des verjüngten Endes der Spannbacke kleiner als 10_{°} ist, dadurch gekennzeichnet, daß die radiale Dicke (E) des ringförmigen Endabschnittes des verjüngten Endes kleiner oder gleich 1/10 des Innenradius (R) dieses Endes ist.

9. Spannbacke nach Anspruch 8, dadurch gekennzeichnet, daß der halbe Scheitelwinkel (A) der äußeren Seitenfläche ihres verjüngten Endes in Richtung des Endabschnittes dieses Endes abnimmt und gegen Null strebt.

10. Spannbacke nach den Ansprüchen 8 und 9, dadurch gekennzeichnet, daß ihre Länge größer als das 30-fache der Dicke des Endabschnittes ihres verjüngten Endes ist.
